# EUROPÄISCHE PATENTANMELDUNG

(11) **EP 0 794 538 A1**
(43) Veröffentlichungstag der Anmeldung: **10.09.1997**
(21) Anmeldenummer: 97102148.0
(22) Anmeldetag: 11.02.1997
(51) Int. Cl.: H01F 3/10, H01F 17/06

(54) **Ringkern für eine Drossel, insbesondere zur Funkentstörung von Halbleiterschaltungen nach dem Phasenanschnittverfahren**

(30) Priorität: 07.03.1996 DE 19608890
(71) Anmelder: Vacuumschmelze GmbH, 63450 Hanau (DE)
(72) Erfinder: Pöss, Hans-Joachim, 63571 Gelnhausen (DE)
(74) Vertreter: Fuchs, Franz-Josef, Dr.-Ing.

(57) **Zusammenfassung**

Ein Ringkern für eine Funkentstördrossel, die insbesondere für Halbleiterschaltungen geeignet ist, die nach dem Phasenanschnittverfahren arbeiten, besteht aus zwei verschiedenen weichmagnetischen Materialien. Das eine Material ist kristallin und als ringkernförmiger Trog geformt, der das andere als amorphe oder nanokristalline Teilchen vorliegende Material aufnimmt. Der so gebildete Ringkern kann dann von einer Spule umgeben werden, die in Reihe zu dem Verbraucher mit Phasenanschnittsteuerung geschaltet ist.

## Beschreibung

Zur Begrenzung leitungsgebundener hochfrequenter Störenergien werden Funkentstördrosseln im allgemeinen als Längsglieder dort eingesetzt, wo Kondensatoren allein keinen ausreichenden störungsarmen Funkempfang sicherstellen. Derartige Drosseln sind insbesondere erforderlich zur Entstörung von Halbleiter-Schaltungen, welche in Bezug auf Funkstörungen einen kleinen Innenwiderstand aufweisen. Beispielsweise werden sie benötigt in mit Thyristoren arbeitenden Helligkeitsreglern. Solche Drosseln sollen
- die notwendige Entstörung bei möglichst geringem Aufwand an Siebmitteln bewirken,
- die eigentliche Funktion der Schaltung nicht nachteilig beeinflussen, also z. B. nach Ablauf des Schaltvorgangs für den Laststrom keinen nennenswerten ohmschen und induktiven Widerstand mehr darstellen,
- den Halbleiter gegen zu hohe Spannungsspitzen und zu steilen Anstieg des Einschaltstromes schützen
- sowie kleine Abmessungen haben und streuarm sein.

Eine Ringkerndrossel, die diese Forderungen erfüllt, ist beispielsweise in DE 18 04 835 C3 beschrieben. Hier wird vorgeschlagen, für den Ringkern der Funkentstördrossel zwei unterschiedliche, weichmagnetische metallische Werkstoffe zu verwenden, wobei der erste dieser Werkstoffe eine relativ niedrige Permeabilität bei gleichzeitig hoher Sättigungsinduktion und der zweite Werkstoff eine mittlere Permeabilität aufweist.

Weiterhin ist es aus DE 23 43 377 B2 bekannt, für den Kern einer Funkentstördrossel neben Blechringen einen Pulverkern zu verwenden, der aus mit Kunststoff verpreßtem Eisenpulver besteht. Hierbei dient der aus mit Kunststoff verpreßtem Eisenpulver bestehende Teil des zusammengesetzten Drosselkerns als Werkstoff mit geringerer Permeabilität, da der Kunststoffbinder zwischen den Eisenteilchen magnetisch wie einzelne Luftspalte wirkt.

Für magnetische Kerne, die aus gepreßtem weichmagnetischem Pulver bestehen, hat man auch schon amorphes Pulver oder auch nanokristallines Pulver verwendet. Dies geht aus EP 302 355 A1 hervor. Trotz der wesentlich höheren Permeabilität des amorphen Materials und insbesondere des nanokristallinen Materials wird aber auch hier ein Pulverkern wegen des verwendeten Binders gegenüber Massivkernen selbst aus kristallinem Material eine niedrigere Permeabilität aufweisen.

Aufgabe der vorliegenden Erfindung ist es, einen Kern für eine derartige Ringkerndrossel anzugeben, der einfach und preiswert herstellbar ist und durch Ausnutzung der hohen Permeabilität von amorphen oder nanokristallinen Legierungen in sehr kompakten Maßen - abhängig von der Leistung - der Drossel herstellbar ist.

Die Erfindung betrifft damit einen Ringkern für eine Drossel, insbesondere zur Funkentstörung von Halbleiterschaltungen nach dem Phasenanschnittsverfahren, der aus zwei weichmagnetischen Materialien unterschiedlicher Permeabilität und Sättigungsinduktion besteht.

Diese Aufgabe wird erfindungsgemäß dadurch gelöst, daß eines der Materialien aus einem weichmagnetischen, kristallinen Material besteht und daß aus diesem Material ein ringkernförmiger Trog ausgebildet ist, und daß das andere Material aus amorphen und/oder nanokristallinen Teilchen besteht, die als Pulver oder Flakes sich im Inneren des ringkernförmigen Troges befinden.

Der aus kristallinem weichmagnetischem Material bestehende Trog kann aus jeder beliebigen weichmagnetischen Legierung hergestellt werden. Vorteilhafterweise verwendet man jedoch reines Eisen. Als Pulver oder Flakes kann man zerkleinerte Bänder aus amorphem oder nanokristallinem Material verwenden. Es ist aber außerdem möglich, das bei der Herstellung der Bänder anfallende und für Bänder z. B. wegen Sprödigkeit, schlechter Maßhaltigkeit usw., nicht brauchbare Material zu verwenden, das sonst als Schrott hätte wieder eingeschmolzen werden müssen. Ein ebenfalls aus weichmagnetischem Material oder Kunststoff bestehender Deckel dient dabei zum Verschließen des Troges, so daß die nanokristallinen Teilchen allseitig eingeschlossen sind und keiner Kompaktierung bedürfen. Trotzdem ist es möglich, den Füllfaktor durch Einpressen der Teilchen zu verbessern oder eine zusätzliche Geräuschdämmung durch Zugabe eines Binders in den Trog zu erzielen.

Ein Ausführungsbeispiel ist in Fig. 1 im Querschnitt und in Fig. 2 in Draufsicht dargestellt.

In einem ringkernförmigen Trog 1, der durch einen Deckel 2 abgedeckt sein kann, befinden sich amorphe und/oder nanokristalline Teilchen 3, die den Innenraum des Troges 1 weitgehend ausfüllen. Der Trog 1 mit den darin befindlichen Teilchen 3 aus nanokristallinem oder amorphem Material kann dabei in üblicher Weise mit einer Isolation versehen werden und als Ringkern für eine Drossel dienen. Insbesondere für Funkentstördrosseln ist der erfindungsgemäße Aufbau von Vorteil, da die hohe Permeabilität der Teilchen aus amorphem oder nanokristallinem Material bei kleinen Abmessungen eine hohe Induktivität gewährleisten und da die im Trog 1 sich ausbildenden Wirbelströme zur Dämpfung des Stromes beitragen. Aus diesem Grund ist der Kern besonders für Drosseln geeignet, die zur Funkentstörung von Halbleiterschaltungen eingesetzt werden, die nach dem Phasenanschnittverfahren arbeiten und Oberwellen im Betriebsstrom hervorrufen.

Fig. 2 zeigt eine Aufsicht auf den in Fig. 1 im Querschnitt dargestellten Ringkern, mit dem Trog 1 ohne Deckel und den im Innern des Troges befindlichen Teilchen 3. Der Trog 1 kann dabei ganz oder nur teilweise aus weichmagnetischem Material bestehen, abhängig davon, welches Maß an Wirbelströmen für den jeweiligen Einsatzzweck gewünscht wird. Die sich ausbildenden Wirbelströme lassen sich auch durch Wahl der Wandstärke des Troges den jeweiligen Erfordernissen anpassen.

## Patentansprüche

1. Ringkern für eine Drossel, insbesondere zur Funkentstörung von Halbleiterschaltungen nach dem Phasenanschnittsverfahren, der aus zwei weichmagnetischen Materialien unterschiedlicher Permeabilität und Sättigungsinduktion besteht, **dadurch gekennzeichnet**, daß eines der Materialien aus einem weichmagnetischen, kristallinen Material besteht und daß aus diesem Material ein ringkernförmiger Trog (1) ausgebildet ist, und daß das andere Material aus amorphen und/oder nanokristallinen Teilchen (3) besteht, die als Pulver oder Flakes sich im Inneren des ringkernförmigen Troges (1) befinden.

2. Ringkern nach Anspruch 1, **dadurch gekennzeichnet**, daß der ringkernförmige Trog von einem als ringkernförmige Scheibe ausgebildeten Deckel (2) verschlossen ist.

3. Ringkern noch Anspruch 1 oder 2, **dadurch gekennzeichnet**, daß der ringkernförmige Trog (1) und/oder der Deckel (2) aus reinem Eisen bestehen.

4. Ringkern nach Anspruch 3, **dadurch gekennzeichnet**, daß der den ringkernförmigen Trog (1) verschließende Deckel (2) aus Kunststoff besteht.

5. Ringkern nach einem der vorhergehenden Ansprüche, **dadurch gekennzeichnet**, daß die amorphen oder nanokristallinen Teilchen (3) in dem Trog von einem Bindemittel zusammengehalten werden.
